# EUROPÄISCHE PATENTSCHRIFT

(11) **EP 1 975 292 B1**
(45) Veröffentlichungstag und Bekanntmachung des Hinweises auf die Patenterteilung: **27.10.2010**
(21) Anmeldenummer: 07006377.1
(22) Anmeldetag: 28.03.2007
(51) Int. Cl.: D03C 3/36, D03C 5/04, F16H 53/02

(54) **Kurvenscheibe für eine Fachbildeeinrichtung einer Webmaschine**
Cam disc for a shedding mechanism of a loom
Disque à came pour un dispositif de formation de la foule d'un métier à tisser

(43) Veröffentlichungstag der Anmeldung: 01.10.2008
(73) Patentinhaber: Groz-Beckert KG, 72458 Albstadt (DE)
(72) Erfinder: Münster, Bernhard, 72469 Messstetten (DE); Mettler, Franz, 8832 Wollerau (CH)
(74) Vertreter: Rüger, Barthelt & Abel Patentanwälte

(56) Entgegenhaltungen:
- EP-A- 1 582 612
- EP-A1- 0 768 403
- AU-B- 431 760
- DE-A1- 2 329 734
- DE-A1- 19 538 018
- DE-A1-102005 021 788
- DE-B3- 10 343 377
- FR-A- 965 418
- FR-A- 1 251 942
- GB-A- 1 335 412
- JP-A- 3 152 233

## Beschreibung

Die Erfindung betrifft eine Kurvenscheibe für eine Exzentermaschine und eine solche Exzentermaschine.

Zur Fachbildung dienen an Webmaschinen meist mehrere Webschäfte, die jeweils viele parallel zueinander angeordnete Litzen aufweisen, durch deren Fadenaugen die Kettfäden geführt sind. Zur Fachbildung werden die Webschäfte schnell auf und ab bewegt. Dazu dienen Schaftantriebe, die als Schaftmaschinen oder Exzentermaschinen bezeichnet werden. Exzentermaschinen erzeugen dabei aus der drehenden Bewegung einer Antriebswelle eine schwingende hin und her gehende Bewegung, aus der die Auf- und Abbewegung der Webschäfte hergeleitet wird. Es können hohe Webgeschwindigkeiten erreicht werden.

Bei der Auf- und Abbewegung der Webschäfte entstehen an den Webschäften, deren Teilen, den Weblitzen, der Schaftmaschine und dem Verbindüngsgestänge zwischen Webschaft und Schaftmaschine hohe dynamische Lasten.

Die DE 103 43 377 offenbart eine Schaftmaschine, bei der einzelne Schaftantriebe zu- und abgeschaltet werden können. Dazu dient ein Klinkenschaltwerk. Dadurch können Webschäfte gezielt im oberen oder unteren Umkehrbereich gehalten werden, während sich andere Schäfte weiter bewegen. Es wird dabei vorgesehen, die Schäfte in den Umkehrbereichen nicht vollständig zur Ruhe kommen zu lassen, sondern etwas auf und ab pendelnd zu bewegen. Dadurch wird eine Verminderung der auf den Webschaft einwirkenden Beschleunigungskräfte in den Umkehrbereichen erreicht. Die Bewegung in den Umkehrbereichen und die Bewegung zwischen den Umkehrbereichen erfolgt dabei nach unterschiedlichen Bewegungsgesetzen. Die Übergänge zwischen dem Bewegungsgesetz im Umkehrbereich und dem Bewegungsgesetz zwischen den Umkehrbereichen ist so gestaltet, dass die erste Zeitableitung der Schaftbewegung in beiden Bewegungsgesetzen gleich ist. Die unterschiedlichen Bewegungsgesetze sind an unterschiedlichen Kurvenscheiben verwirklicht, wobei mittels des Klinkenschaltwerks von der einen Kurvenscheibe auf die andere umgeschaltet wird. Solche Schaftmaschinen sind relativ aufwendig und teuer.

Aus der EP 0 768 403 A1, der DE 195 38 018 A1 oder auch der AU 46811 sind Schaftantriebe mit Kurvenscheiben bekannt, wobei die Kurvenscheiben an ihrem Umfang Abschnitte mit unterschiedlichen Radien und Übergangsbereiche aufweisen, die von dem einen Radius auf den anderen führen. Somit legen die Umfangsflächen dieser vorbekannten Kurvenscheiben jeweils mehrere Bewegungsgesetze fest.

Zur Fachbildung kommen in den Webereien verschiedene Fachbildeeinrichtungen zum Einsatz. Dabei handelt es sich um so genannte Schaftmaschinen, Exzentermaschinen und Jacquardmaschinen. Sowohl in Exzentermaschinen wie auch in Jacquardmaschinen sind keine Klinkenschaltwerke zum Zu- und Abschalten einzelner Exzenterscheiben vorgesehen. Bei diesen Maschinen kommt es jedoch darauf an, die Webgeschwindigkeiten zu erhöhen und Belastungen zu minimieren.

Davon ausgehend ist es Aufgabe der Erfindung, eine Fachbildeeinrichtung bzw. eine für diese Fachbildeeinrichtung geeignete Komponente anzugeben, mit der sich die Arbeitsgeschwindigkeit der Webmaschine erhöhen lässt, ohne deren Teile zu überlasten.

Diese Aufgabe wird mit der Kurvenscheibe nach Anspruch 1 gelöst:
Die erfindungsgemäße Kurvenscheibe stellt die gesuchte Komponente dar. Sie steht vorzugsweise in permanenter Antriebsverbindung mit einer ständig laufenden Antriebswelle und realisiert an ihrer Kurven- bzw. Umfangsfläche zumindest zwei unterschiedliche Bewegungsgesetze. Während das eine Bewegungsgesetz den Bewegungsablauf zwischen oberem und unterem Umkehrbereich eines Webschafts festlegt, beschreibt das andere Bewegungsgesetz die Bewegung des Webschafts in seinen Umkehrbereichen. Die Bewegungsgesetze sind so ausgewählt, dass die erste und zweite Zeitableitung der beiden Bewegungsgesetze miteinander übereinstimmen. Dies schließt an den Übergängen der Bewegungsgesetze Stoß und Ruck aus. Dadurch werden Schwingungen und Abnutzung reduziert bzw. weitgehend vermieden. In der Folge davon werden Kräfte und Belastungen an dem Schaftantrieb und an dem Webschaft verringert. Somit kann eine bestehende Fachbildeeinrichtung z.B. eine Exzentermaschine, wenn sie mit den erfindungsgemäßen Kurvenscheiben ausgerüstet wird, mit höheren Tourenzahlen betrieben werden, ohne Schaden zu nehmen und ohne Schaden and den Verbindungsgestängen, Webschäften, deren Teilen und Litzen zu verursachen.

Eine erfindungsgemäße Kurvenscheibe weist mehrere unterschiedliche Bewegungsphasen auf. Die Bewegungsphase a), a') ist die hauptsächliche Bewegungsphase (Bewegungsablauf zwischen oberem und unterem Umkehrbereich), die Bewegungsphase b) ist die obere Endphase (oberer Umkehrbereich) und die Bewegungsphase c) ist die untere Endphase (unterer Umkehrbereich). In den Bewegungsphasen b), a) und c) durchläuft der Webschaft seinen Hubbereich in der Abwärtsbewegung, in den Bewegungsphasen c), a') und b) durchläuft der Webschaft seinen Hubbereich in der Aufwärtsbewegung. Sowohl die hauptsächliche Bewegungsphase a), a') als auch die Phasen b) und c) sind Bewegungsphasen, in denen der Webschaft zumindest einen Teil des zurückzulegenden Wegs durchläuft. Sie können beispielsweise eine Auf- und Abbewegung des Webschafts innerhalb eines Umkehrbereichs erzeugen. Sie können aber ebenso gut eine Bewegung erzeugen, die wie üblich kurzzeitig zur Ruhe kommt und in Ruhe verharrt, wobei auch in einem solchen Fall der Übergang zwischen den Bewegungsgesetzen der Phasen b), und a) oder a) und c) oder c) und a') oder a') und b) jeweils unter Gleichheit der ersten und zweiten Weg- oder Zeitableitung der Bewegungsgesetze erfolgt. Dies ergibt einen ruck-und stoßfreien Übergang der Schaftbewegung von einer Phase der Bewegung zur nächsten. Durch die Variation der Längen der Bewegungsphasen und die Wahl der jeweiligen Bewegungsgesetze lassen sich Schaftbewegungen erzeugen, die die Webschäfte wesentlich weniger beanspruchen und höhere Webmaschinendrehzahlen zulassen. Der hauptsächliche Teil der Bewegung der Phase a), a') kann dabei optimiert werden, ohne auf die Erfordernisse der Bewegungen während der Phasen b) und c) Rücksicht nehmen zu müssen.

Bevorzugterweise ist die Bewegungsphase a), a') als Hauptphase ausgebildet, in der der Webschaft wenigstens 50 % seines Hubs durchläuft. In den Bewegungsphasen b)und c), d.h. in den Umkehrbereichen, vollendet der Webschaft seinen Hub und kommt zur Ruhe oder durchläuft eine abwartende Pendelbewegung. In der Hauptphase und in der Endphase gelten unterschiedliche Bewegungsgesetze. Die Endphasen, die beide jeweils einen Umkehrbereich darstellen, können unterschiedliche zeitliche Längen und auch unterschiedliche Hubweiten aufweisen. Sie können voneinander abweichend festgelegt werden, so lange nur die Übergänge zur Hauptphase in erster und zweiter Ableitung der jeweiligen Bewegungsgesetze übereinstimmen.

Im Betrieb führt ein Webschaft eine Aufwärts- und Abwärtsbewegung durch. Die vorstehende als Hub beschriebene Bewegung kann sowohl für die Abwärtsbewegung, wie auch für die Aufwärtsbewegung eines Webschafts gelten.

Eine erfindungsgemäße Kurvenscheibe, welche eine Aufwärts- und Abwärtsbewegung eines Webschafts festlegt besteht mindestens aus vier Bewegungsphasen, den Bewegungsphasen b), c), a) und a'). Abhängig von dem herzustellenden textilen Flächenprodukt kann eine erfindungsgemäße Kurvenscheibe mehrere der oben beschriebenen Bewegungsphasen aufweisen. Es ist auch denkbar, dass die Bewegungsphasen identisch oder teilweise identisch sind.

Der Kurvenscheibe ist wie bei sonst üblichen Fachbildeeinrichtungen vorzugsweise eine Komplementärkurvenscheibe zugeordnet. Diese weist ein zu der Kurvenscheibe komplementäres Profil auf.

Weitere Einzelheiten vorteilhafter Ausführungsformen der Erfindung ergeben sich aus der Zeichnung, der Beschreibung oder Ansprüchen.

In der Zeichnung ist ein Ausführungsbeispiel der Erfindung veranschaulicht. Es zeigen:
Figur 1 einen Webschaft mit einer Exzentermaschine zum Antrieb desselben in schematisierter Ansicht,
Figur 2 eine Kurvenscheibe und ein Kurvenfolgemittel der Exzentermaschine nach Figur 1,
Figur 3 die Kontur der Kurvenscheibe nach Figur 2 als Diagramm,
Figur 4 eine abgewandelte Ausführungsform einer Kurvenscheibe in stark überhöhter Darstellung und
Figur 5 die Bewegungsgesetze der Kurvenscheibe nach Figur 4 als Diagramm.

In Figur 1 ist ein Webschaft 1 veranschaulicht, der über ein Gestänge 2 von einer Exzentermaschine 3 vertikal auf- und ab schwingend angetrieben ist. Die Vertikalrichtung ist durch einen Pfeil als X-Richtung bezeichnet. Die Exzentermaschine 3 weist an ihrem Ausgang eine Schwinge 4 auf, die mit dem Gestänge 2 verbunden ist. Die Schwinge 4 führt eine hin und her schwingende Bewegung, angedeutet mit dem Pfeil y in Figur 4, aus, die aus der Drehung einer Hauptwelle 5 abgeleitet wird. Diese ist mit einem Antrieb, beispielsweise einem Elektromotor, versehen und dreht mit im Wesentlichen konstanter Drehzahl.

Auf der Hauptwelle 5 sitzt eine Kurvenscheibe 6, wie sie in Figur 2 veranschaulicht ist. Ihr Drehzentrum 7 wird von der Hauptwelle 5 bestimmt. Sie weist eine Umfangsfläche 8 auf, deren Radius r zum Drehzentrum 7 von einem Drehwinkel α abhängig ist. An der Umfangsfläche 8 liegt ein Kurvenfolgemittel 9, beispielsweise in Form einer Rolle 10 an, die von einem Schwenkhebel 11 getragen ist. Dieser ist um ein Schwenkzentrum 12 (angedeutet mit Pfeil z in Figur 2) schwenkbar, wobei seine Schwenkbewegung über eine nicht weiter veranschaulichte Getriebeverbindung auf die Schwinge 4 übertragen wird.

Die Umfangsfläche 8 weist mehrere Abschnitte a, a', b, c auf, die unterschiedliche "Bewegungsgesetze" festlegen. Unter Bewegungsgesetzen wird dabei eine Funktion r(α) verstanden. Außerdem liegen die Radien der Bewegungsgesetze b und c in Bereichen, die einander nicht überschneiden. Zur Wahl der Bewegungsgesetze für die Bereiche a, a', b und c wird auf Figur 3 verwiesen. In Figur 3 ist vertikal der Hub des Webschafts und horizontal die Zeit dargestellt. Der Bereich B1 zeigt den Hubabschnitt in der Bewegungsphase c) (unterer Umkehrbereich). Der Bereich B2 zeigt den Hubabschnitt in der Bewegungsphase b) (oberer Umkehrbereich). Der Bereich B3 zeigt den Hubabschnitt in den Bewegungsphasen a) und a') (Bewegungsbereich zwischen den Umkehrbereichen). Die Hubbereiche B₁ und B₂ der Winkelabschnitte b und c überschneiden sich nicht. Sie sind durch einen Bereich B₃, der dem Winkelbereich a bzw. a' zugeordnet ist, voneinander getrennt.

Die Bereiche a, a', b, c stellen Bewegungsphasen für das Kurvenfolgemittel 9 und somit für den Webschaft 1 dar. Die Bewegungsgesetze sind in diesen Bewegungsphasen unterschiedlich, wobei die Übergänge zwischen den einzelnen Bewegungsphasen b → a und a → c und c → a' und a' → b so gestaltet sind, dass die Ableitungen erster und zweiter Ordnung der benachbarten ineinander übergehenden Bewegungsgesetze gleich sind. Eine erfindungsgemäße Kurvenscheibe gemäß Figur 2 und 4 kann Bewegungsgesetze in Form von allen mathematisch fassbaren Bewegungsgesetze z.B. Sinus, Kosinus, Polynome, etc und Summen aus denen aufweisen. Eine Kurvenscheibe kann auch Bewegungsgesetze aufweisen, die analytisch nicht beschreibbar sind.

Unter Beachtung obiger Übergangsbedingungen führt das Kurvenfolgemittel 9 bei einer entsprechend gestalteten Kurvenscheibe mit den Abschnitten a, a', b, c einen stoß- und ruckfreien Bewegungsablauf aus. Der Abschnitt a' kann eine zu dem Abschnitt a inverse Hauptbewegungsphase darstellen.

Während bei dem vorstehenden Ausführungsbeispiel in den Bewegungsphasen b und c eine Bewegung vorgesehen worden ist, die an den äußeren Enden der Umkehrbereiche B₁ und B₂ nahezu zur Ruhe kommt, können auch andere Bewegungsgesetze vorgesehen werden, wie Figur 5 veranschaulicht. Die entsprechende Kurvenscheibe ist in Figur 4 stark überhöht veranschaulicht. Die Bewegungsgesetze in den Bewegungsphasen b und c sind als harmonische Funktionen angenommen worden, wobei diese keine konstante Amplitude und auch keine konstante Frequenz aufweisen müssen. In diesem Falle führt der Webschaft 1 in den Umkehrbereichen eine pendelnde Bewegung durch. In Figur 5 ist diese pendelnde Bewegung im Umkehrbereich b und c dargestellt. Die oben beschriebenen Bedingungen im Bereich der Übergänge der verschiedenen Bewegungsbereiche finden auch bei einem Ausführungsbeispiel einer Kurvenscheibe gemäß Figur 4 Anwendung. Somit entstehen ruck- und stoßfreie Übergangsbereiche.

Eine Exzentermaschine mit Kurvenscheiben der vorstehend beschriebenen Art gestattet eine Optimierung des Bewegungsverlaufes des Webschafts 1. Seine Beschleunigung und sein Abbremsen können optimiert werden. Des Weiteren kann seine Geschwindigkeit in den Bewegungsphasen a und a' maximiert werden, ohne die Elemente des Webschafts oder Elemente der Exzentermaschine 3 zu überlasten. Damit lassen sich auch bei hohen Tourenzahlen die zum Schusseintrag zur Verfügung stehenden Zeitspannen maximieren.

Eine optimierte Exzentermaschine 3 enthält Kurvenscheiben 6, deren Umfangsfläche 8 in verschiedenen Sektoren unterschiedliche Bewegungsgesetze festlegt. Die Bewegungsgesetze dienen einer Hauptbewegungsphase a, a' und Endphasen b, c, in denen der Schaft allenfalls einen geringeren Teil seiner Bewegung zurücklegt. Dieser Anteil liegt vorzugsweise unter 50 % seiner Gesamtbewegung bzw. seines Gesamthubs. Die Bewegungsgesetze der unterschiedlichen Bewegungsphasen bzw. Sektoren der Kurvenscheibe 6 sind so festgelegt, dass an den Übergangsstellen die erste und zweite Ableitung der Bewegungsgesetze der benachbarten Sektoren miteinander übereinstimmen.

### Bezugszeichenliste:

- 1: Webschaft
- 2: Gestänge
- 3: Exzentermaschine
- 4: Schwinge
- 5: Hauptwelle
- 6: Kurvenscheibe
- 7: Drehzentrum
- 8: Umfangsfläche
- 9: Kurvenfolgemittel
- 10: Rolle
- 11: Schwenkhebel
- 12: Schwenkzentrum

## Patentansprüche

1. Kurvenscheibe (6) für eine Fachbildeeinrichtung (3) einer Webmaschine,
wobei die Kurvenscheibe (6) ein Drehzentrum (7) und eine Umfangsfläche (8) aufweist, deren Radius (r) variiert, um, wenn sie dreht, einem an der Umfangsfläche (8) anliegenden Kurvenfolgemittel (9) eine Hubbewegung zu erteilen,
wobei die Umfangsfläche (8) in einen ersten Abschnitt (a), einen zweiten Abschnitt (b), einen dritten Abschnitt (a') und einen vierten Abschnitt (c) unterteilt ist, denen unterschiedliche Bewegungsphasen eines an das Kurvenfolgemittel (9) angeschlossenen Webschafts (1) entsprechen,
wobei die unterschiedlichen Abschnitte (a, a', b, c) unterschiedlichen Bewegungsgesetzen entsprechen,
wobei die unterschiedlichen Bewegungsgesetze wo sie aneinander anschließen, in der ersten und zweiten Ableitung miteinander übereinstimmen und
wobei die zweite Bewegungsphase (b) und/oder die vierte Bewegungsphase (c) mindestens eine Bewegungsumkehr und dabei eine pendelnde Bewegung des Webschafts (1) erzeugen.

2. Kurvenscheibe nach Anspruch 1, **dadurch gekennzeichnet, dass** die Fachbildeeinrichtung eine Exzentermaschine (3) ist.

3. Kurvenscheibe nach Anspruch 1, **dadurch gekennzeichnet, dass** die Fachbildeeinrichtung eine Jacquardmaschine ist.

4. Kurvenscheibe nach Anspruch 1, **dadurch gekennzeichnet, dass** die erste Bewegungsphase (a) und die dritte Bewegungsphase (a') eine Hauptphase ist, in der der Webschaft wenigstens 50% seines Hubs durchläuft.

5. Kurvenscheibe nach Anspruch 1, **dadurch gekennzeichnet, dass** die zweite Bewegungsphase (b) und die vierte Bewegungsphase (c) eine unterschiedliche zeitliche Länge aufweisen.

6. Kurvenscheibe nach Anspruch 1, **dadurch gekennzeichnet, dass** die zweite Bewegungsphase (b) und die vierte Bewegungsphase (c) eine unterschiedliche Hubweite aufweisen.

7. Kurvenscheibe nach Anspruch 1, **dadurch gekennzeichnet, dass** die zweite Bewegungsphase (b) und die vierte Bewegungsphase (c) unterschiedlichen Bewegungsgesetzen genügen.

8. Kurvenscheibe nach Anspruch 1, **dadurch gekennzeichnet, dass** der Kurvenscheibe eine Komplementärkurvenscheibe zugeordnet ist.

9. Exzentermaschine mit einer Kurvenscheibe nach einem der vorhergehenden Ansprüche.

10. Jacquardmaschine mit einer Kurvenscheibe nach einem der vorhergehenden Ansprüche.

11. Webmaschine mit einer Fachbildeeinrichtung nach einem der Ansprüche 9 oder 10.

## Claims

1. Cam disc (6) for a shedding arrangement (3) of a loom,
wherein the cam disc (6) has a centre of rotation (7) and a peripheral surface (8), the radius (r) of which varies in order to impart, when it rotates, a lifting movement to a cam follower element (9) abutting against the peripheral surface (8),
wherein the peripheral surface (8) is divided into a first section (a), a second section (b), a third section (a') and a fourth section (c), to which different movement phases of a heald frame (1) connected to the cam follower element (9) correspond,
wherein the different sections (a, a', b, c) conform with different laws of motion, wherein the different laws of motion where they adjoin one another are the same in the first and second derivation, and
wherein the second movement phase (b) and/or the fourth movement phase (c) generate at least one movement reversal and thus an oscillating movement of the heald frame (1).

2. Cam disc according to claim 1, **characterised in that** the shedding arrangement is a cam machine (3).

3. Cam disc according to claim 1, **characterised in that** the shedding arrangement is a jacquard machine.

4. Cam disc according to claim 1, **characterised in that** the first movement phase (a) and the third movement phase (a') are a main phase, in which the heald frame runs through at least 50% of its stroke.

5. Cam disc according to claim 1, **characterised in that** the second movement phase (b) and the fourth movement phase (c) have a different time length.

6. Cam disc according to claim 1, **characterised in that** the second movement phase (b) and the fourth movement phase (c) have a different stroke distance.

7. Cam disc according to claim 1, **characterised in** the second movement phase (b) and the fourth movement phase (c) conform with different laws of motion.

8. Cam disc according to claim 1, **characterised in that** the cam disc has an associated complementary cam disc.

9. Cam machine with a cam disc according to one of the preceding claims.

10. Jacquard machine with a cam disc according to one of the preceding claims.

11. Loom with a shedding arrangement according to one of claims 9 or 10.

## Revendications

1. Disque à came (6) destiné à un dispositif (3) de formation de foule d'un métier à tisser automatique,
le disque à came (6) présentant un centre de rotation (7) et une surface périphérique (8) dont le rayon (r) varie afin, lorsqu'il tourne, de communiquer un mouvement de levée à un moyen palpeur de came (9) appliqué sur la surface périphérique (8),
la surface périphérique (8) étant subdivisée en une première section (a), une deuxième section (b), une troisième section (a') et une quatrième section (c) auxquelles correspondent des phases de déplacement différentes d'une lame (1) liée au palpeur de came (9),
des sections différentes (a, a', b, c) correspondant à des lois de déplacement différentes, les lois de déplacement différentes correspondant exactement les unes avec les autres là où elles se raccordent, dans la première et dans la deuxième déviations, et
la deuxième phase de déplacement (b) et/ou la quatrième phase de déplacement (c) provoquant au moins une inversion de déplacement et, de ce fait, un déplacement pendulaire de la lame (1).

2. Disque à came selon la revendication 1, **caractérisé en ce que** le dispositif de formation de foule est une machine à excentrique (3).

3. Disque à came selon la revendication 1, **caractérisé en ce que** le dispositif de formation de foule est une machine du type Jacquard.

4. Disque à came selon la revendication 1, **caractérisé en ce que** la première phase de déplacement (a) et la troisième phase de déplacement (a') sont des phases principales au cours desquelles la lame parcourt au moins 50 % de sa course.

5. Disque à came selon la revendication 1, **caractérisé en ce que** la deuxième phase de déplacement (b) et la quatrième phase de déplacement (c) ont des durées différentes.

6. Disque à came selon la revendication 1, **caractérisé en ce que** la deuxième phase de déplacement (b) et la quatrième phase de déplacement (c) ont des longueurs de course différentes.

7. Disque à came selon la revendication 1, **caractérisé en ce que** la deuxième phase de déplacement (b) et la quatrième phase de déplacement (c) satisfont à des lois de déplacement différentes.

8. Disque à came selon la revendication 1, **caractérisé en ce qu'**un disque à came complémentaire est affecté au disque à came.

9. Machine à excentrique comportant un disque à came selon une des revendications qui précèdent.

10. Machine du type Jacquard comportant un disque à came selon l'une des revendications qui précèdent.

11. Métier à tisser automatique comportant un dispositif de formation de foule selon une des revendications 9 ou 10.
